# EUROPÄISCHE PATENTSCHRIFT

(11) **EP 0 490 357 B1**
(45) Veröffentlichungstag und Bekanntmachung des Hinweises auf die Patenterteilung: **19.03.1997**
(21) Anmeldenummer: 91121224.9
(22) Anmeldetag: 11.12.1991
(51) Int. Cl.: E05D 11/08

(54) **Schwenkvorrichtung**
Pivoting device
Dispositif de pivotement

(30) Priorität: 13.12.1990 DE 9016827 U
(43) Veröffentlichungstag der Anmeldung: 17.06.1992
(73) Patentinhaber: EISEN- UND DRAHTWERK ERLAU AKTIENGESELLSCHAFT, D-73431 Aalen (DE)
(72) Erfinder: Speich, Helmut, W-7088 Hüttlingen (DE)
(74) Vertreter: Jackisch-Kohl, Anna-Katharina

(56) Entgegenhaltungen:
- DE-C- 237 978
- DE-U- 8 805 243
- US-A- 4 630 333

## Beschreibung

Die Erfindung betrifft eine Schwenkvorrichtung nach dem Oberbegriff des Anspruches 1.

Solche Schwenkvorrichtungen dienen bevorzugt zur Bedienung und zur Halterung von Armlehnen, Stützgriffen, Klappsitzen in Toiletten, Bädern v.a. für behinderte Personen.

Bei einer bekannten Schwekvorrichtung (DE-U-88 05 243) ist der Schwenkarm durch eine Ladeklappe gebildet, die an einem Träger schwenkbar gelagert ist. Diese bekannte Schwenkvorrichtung hat einen Freilauf sowie eine Bremseinrichtung. Das Stellglied ist eine Mutter, die auf das freie Ende der Welle geschraubt wird. Das Stellglied wirkt mit Tellerfedern zusammen, die ebenfalls auf der Welle gelagert sind und an einem Konus angreifen, der axial verschiebbar auf einem unmittelbar auf der Welle sitzenden Gegenkonus gelagert ist. Über die von der Mutter und der Tellerfeder ausgeübte Axialkraft werden die beiden Konen gegeneinander verschoben, wodurch die radial wirkende Bremskraft erzielt wird. Diese bekannte Schwekvorrichtung ist konstruktiv sehr kompliziert und aufwendig ausgebildet. Zur Erzielung der Bremskraft sind die Mutter, die Tellerfedern und die Konen erforderlich. Da diese Teile axial nebeneinander angeordnet sind, hat die Bremsvorrichtung auch eine entsprechend große axiale Länge. Diese Schwenkvorrichtung ist teuer in der Herstellung, zumal die Konen mit geringen Fertigungstoleranzen gefertigt werden müssen, um die erforderliche Bremswirkung zu gewährleisten. Zudem müssen die Welle sowie der auf ihr sitzende Gegenkonus mit einem zusätzlichen Profil versehen werden, um die erforderliche drehfeste Verbindung zwischen dem Gegenkonus und der Welle zu ermöglichen.

Es ist auch ein Gelenkband bekannt (US-A-4 630 333), bei dem der Schwenkarm weder durch einen Freilauf noch durch eine Bremseinrichtung in seiner Verschwenkbarkeit behindert wird.

Der Erfindung liegt die Aufgabe zugrunde, die gattungs-gemäße Schwenkvorrichtung so auszubilden, daß sie bei kompakter und konstruktiv einfacher Ausbildung mit geringen Kosten hergestellt werden kann.

Diese Aufgabe wird bei der gattungsgemäßen Schwenkvorrichtung erfindungsgemäß mit den kennzeichnenden Merkmalen des Anspruches 1 gelöst.

Die erfindungsgemäße Schwenkvorrichtung zeichnet sich durch einen konstruktiv äußerst einfachen Aufbau aus, wodurch sich die Schwenkvorrichtung insbesondere als Massenartikel sehr preisgünstig herstellen läßt. Die Bremseinrichtung besteht nur noch aus zwei Teilen, nämlich der Hülse und dem Stellglied. Die Hülse stellt dabei ein einfaches Bauteil dar, das als Massenartikel kostengünstig hergestellt werden kann. Aufgrund der sehr geringen Zahl von Bauteilen für die Bremseinrichtung kann die erfindungsgemäße Schwenkvorrichtung auch kostengünstig montiert werden. Selbst Fertigungstoleranzen beeinträchtigen die Funktionsfähigkeit der Bremseinrichtung nicht, da die Hülse infolge des radial angreifenden Stellgliedes radial gepreßt wird, so daß auf jeden Fall zwischen der Hülse und der Welle der erforderliche Reibschluß erzielt wird. Die drehfest mit dem Schwenkarm verbundene Hülse benötigt nur eine geringe axiale Länge, um die erforderliche Bremskraft zu erzielen. Darum weist der Schwenkarm auch nur geringe axiale Abmessungen auf. Da das Stellglied radial zur Hülse zur Erzielung der Bremskraft zugestellt und im Schwenkarm entsprechend radial gelagert ist, muß für dessen Stellglied kein zusätzlicher Einbauraum axial neben dem Schwenkarm vorgesehen werden. Die erfindungsgemäße Schwenkvorrichtung zeichnet sich somit durch ihre konstruktive Einfachheit aus, die jedoch nicht zu Lasten der Funktionssicherheit geht. Trotz der einfachen Ausbildung wird in Abhängigkeit vom Gewicht des Schwenkarmes zuverlässig die erforderliche Bremskraft zwischen der Hülse und der Welle erzielt. Selbst Fertigungstoleranzen spielen keine Rolle, da sich die Hülse auf jeden Fall so weit radial verformen läßt, daß der notwendige Reibschluß zwischen ihr und der Welle erzielt wird.

Weitere Vorteile der Erfindung ergeben sich aus den weiteren Ansprüchen, der Beschreibung und der Zeichnung.

Die Erfindung wird nachstehend anhand eines in der Zeichnung dargestellten Ausführungsbeispieles näher beschrieben. Es zeigt:
- Fig. 1: In Seitenansicht und teilweise im Schnitt eine erfindungsgemäße Schwenkvorrichtung mit einem Klapparm in verschiedenen Schwenkstellungen,
- Fig. 2: einen Schnitt längs der Linie II-II in Fig. 1.

Die Figuren 1 und 2 zeigen einen Schwenkarm 1, der an einer als Träger dienenden Konsole 2 schwenkbar angeordnet ist. Der Schwenkarm 1 ist aus einer in Fig. 1 dargestellten horizontalen Lage in eine vertikale Lage (vgl. strichpunktierte Linien in Fig. 1) nach oben klappbar. Außerdem ist eine Zwischenstellung (gestrichelte Linie in Fig. 1) einstellbar. In der horizontalen Lage liegt der Schwenkarm 1 mit seinem freien Ende 3 auf einem Anschlag 4 auf, während er mit einer Verbreiterung 17 seines anderen Endes 5 an einem weiteren Anschlag 18 anliegt. Die Ausbildung kann selbstverständlich auch so getroffen sein, daß der Schwenkarm 1 in der horizontalen Lage entweder am Anschlag 4 oder am Anschlag 18 anliegt.

Der Schwenkarm 1 kann beispielsweise eine Armlehne, ein Stützgriff oder ein Sitz, wie ein Klappsitz oder Toilettensitz, sein, oder auch als Auflage für einen solchen Sitz dienen. Solche Klappteile werden vor allem für behinderte Personen in Toiletten, Bädern und dgl. eingesetzt. Sie müssen vom Behinderten daher mit möglichst wenig Kraftaufwand aus ihrer waagrechten in die senkrechte Lage und umgekehrt bewegt werden können, ohne daß die Gefahr besteht, daß das Klappteil unter seinem Eigengewicht nach unten fällt und dadurch die betreffende Person verletzt wird. Die Konsole 2 ist vorzugsweise ein Lagerbock, der an einer Wand oder dgl. befestigt ist.

Um einerseits zu verhindern, daß der Behinderte beim Hochklappen des Schwenkarmes 1 viel Kraft aufwenden muß, andererseits aber der Schwenkarm nicht ungewollt nach unten schwenkt, ist die Schwenkvorrichtung mit einer Bremse versehen.

Der Schwenkarm 1 hat an seinem verbreiterten Ende 5 eine ihn quer durchsetzende Öffnung 6, in die eine Hülse 7 mit Preßsitz eingesetzt ist, die ein Bremsteil einer Bremseinrichtung 7,9 bildet, Radial zur Öffnung 6 verlauft im Schwenkarm 1 eine Gewindebohrung 8, in die ein Einstellglied 9, im Ausführungsbeispiel eine Madenschraube, geschraubt ist. Sie bildet zusammen mit der Hülse 7 die Bremseinrichtung. Die Schraube 9 drückt mit ihrem vorzugsweise verjüngten Ende 10 gegen die Hülse 7, so daß diese gegen eine mit Spiel in der Hülse liegende Welle 11 des Schwenkarmes gepreßt wird. Dadurch wird zwischen der Hülse 7 und der Welle 11 eine Reib- bzw. Bremskraft erzeugt, die verhindert, daß der Schwenkarm 1 unter seinem Eigengewicht aus der hochgeklappten Lage unbeabsichtigt nach unten klappen kann. Andererseits kann diese Bremskraft so eingestellt werden, daß sie größer ist als die durch das Eigengewicht des Schwenkarmes 1 erzeugte Kraft. Dadurch kann die Bedienungsperson bei relativ geringem Kraftaufwand mit der Hand die Bremskraft überwinden, so daß der Schwenkarm 1 aus seiner vertikalen Stellung (strichpunktierte Linien in Fig. 1) einfach und schnell wieder in seine horizontale Gebrauchslage geschwenkt werden kann.

Die Welle 11 ragt in eine mit der Öfffnung 6 fluchtende Sacklochbohrung 12 der Konsole 2. In der Sacklochbohrung 12 sind mit axialem Abstand zwei Hülsen 14 und 15 mit Preßsitz angeordnet. Sie umgeben die Welle 11 mit geringem Spiel, so daß die Welle frei in den Hülsen drehbar ist. In die Sacklochbohrung 12 ist außerdem zwischen die beiden Hülsen 14, 15 ein Freilauf 16 eingesetzt, der das Drehen der Welle 11 nur in einer Drehrichtung zuläßt. Der Freilauf ist so ausgebildet, daß der Schwenkarm aus seiner horizontalen Stellung ohne Bremskraft einfach von Hand hochgeschwenkt werden kann. Die Welle 11 dreht sich dann in den Lagerhülsen 14 und 15 in Freilaufrichtung. Zwischen der Hülse 7 und der Welle 11 findet hierbei infolge der durch die Schraube 9 bewirkten Klemmung keine Relativdrehung statt.

Wenn der Schwenkarm 1 beim Hochschwenken losgelassen wird, sperrt der Freilauf 16 die Drehbewegung der Welle 11 in entgegengesetzter Richtung. Da der Schwenkarm 1 in der beschriebenen Weise reibschlüssig mit der Welle 11 verbunden ist bleibt der Schwenkarm in der losgelassenen Lage stehen. Die Reibkraft zwischen der Hülse 7 und der Welle 11 ist größer als die Kraft infolge des Eigengewichtes des Schwenkarmes 1. Vorzugsweise besteht die Hülse 7 aus einem Werkstoff mit einem hohen Reibungswert, wie beispielsweise eine Art Bremsbelag, Gummi, Gummitextil, Leder und dgl.

Der Schwenkarm 1 läßt sich aus einer ganz oder nur teilweise hochgeklappten Lage mühelos in seine horizontale Lage zurückschwenken. Es muß hierbei nur die Reibkraft zwischen der Hülse 7 und der Welle 11 überwunden werden. Die Welle selbst kann infolge des Freilaufs 16 nicht zurückgedreht werden. Mit dem Stellglied bzw. Schraube 9 läßt sich die Reibkraft so einstellen, daß der Schwenkarm 1 einerseits in der teilweise hochgeschwenkten Lage zuverlässig gehalten wird, andererseits aber mit geringem Kraftaufwand in seine Ausgangslage zurückgeschwenkt werden kann.

Die Welle 11 ist im Schwenkarm 1 und in der Konsole 2 durch einen (nicht dargestellten) Anschlag oder dgl. axial gesichert. Es ist bei entsprechender Dicke des Schwenkarms und/oder der Konsole außerdem möglich, anstelle der Hülsen 7, 14 und 15 weitere Hülsen vorzusehen. Der Schwenkarm 1 kann auch aus zwei beiderseits der Konsole 2 angeordneten Armteilen bestehen, die miteinander fest verbunden, gegebenenfalls einstückig miteinander ausgebildet sind. Die Armteile können jeweils in der beschriebenen Weise mit der Welle 11 verbunden sein, die in diesem Fall über einander gegenüberliegende Seiten der Konsole 2 in die entsprechenden Aufnahmen der Armteile ragt. Die Bremseinrichtung (Hülse 7 und Schraube 9) kann auch nur an einem Armteil vorgesehen sein.

Die Schwenkvorrichtung eignet sich nicht nur für schwenkbare Armlehnen, Stützgriffe, Klappsitze und dgl., sondern beispielsweise auch für Schranken, Absperrungen usw.

Vorteilhaft ist bei der beschriebenen Schwenkvorrichtung, daß der Schwenkarm in jeder beliebigen Lage gehalten werden kann.

## Patentansprüche

1. Schwenkvorrichtung mit mindestens einem Schwenkarm (1), der an wenigstens einem Träger (2) schwenkbar angeordnet und auf einer Welle (11) gelagert ist, die von einem Freilauf (16) umgeben ist, der ein Drehen der Welle (11) zum Hochschwenken des Schwenkarmes (1) ermöglicht und den Schwenkarm (1) gegn Zurückschwenken sichert, und mit einer Bremseinrichtung (7, 9), die ein eine Bremskraft erzeugendes Stellglied (9) aufweist, das mit einem Bremsteil (7) zusammenwirkt, gegenüber dem die Welle (11) unter Überwindung der Bremskraft beim Zurückschwenken des Schwenkarmes (1) drehbar ist, und bei der das Bremsteil (7) eine auf der Welle (11) sitzende Hülse ist,
dadurch gekennzeichnet, daß die Hülse (7) in einer Öffnung (6) des Schwenkarmes (1) untergebracht und drehfest mit dem Schwenkarm (1) verbunden ist, und daß das Stellglied (9) im Schwenkarm (1) gelagert und zur Erzielung der Bremskraft radial gegen die Hülse (7) zustellbar ist, welche entsprechend der vom Stellglied (9) erzeugten Kraft reibschlüssig auf der Welle (11) sitzt.

2. Schwenkvorrichtung nach Anspruch 1,
dadurch gekennzeichnet, daß das Stellglied (9) eine im Schwenkarm (1) gelagerte Schraube ist.

3. Schwenkvorrichtung nach Anspruch 1 oder 2,
dadurch gekennzeichnet, daß das Stellglied (9) unmittelbar an der Hülse (7) angreift.

4. Schwenkvorrichtung nach einem der Ansprüche 1 bis 3,
dadurch gekennzeichnet, daß die Hülse (7) mit Preßsitz in der Öffnung (6) des Schwenkarmes (1) sitzt.

## Claims

1. A pivoting device with at least one pivoting arm (1) which is pivotably arranged on at least one carrier (2) and is mounted on a shaft (11) which is surrounded by a free-wheel mechanism (16) which enables rotation of the shaft (11) for swinging the pivoting arm (1) upward and stops the pivoting arm (1) from swinging back, and with braking means (7, 9) having an adjustment member (9) generating a braking force and co-operating with a braking component (7), in relation to which braking component the shaft (11) is rotatable as a result of overcoming the braking force when the pivoting arm (1) swings back, and in which braking means the braking component (7) is a sleeve mounted on the shaft (11),
characterised in that the sleeve (7) is housed in an opening (6) of the pivoting arm (1) and is connected to the pivoting arm (1) so as to be rotationally rigid, and the adjustment member (9) is mounted in the pivoting arm (1) and is advanced to achieve the braking force in a radial manner toward the sleeve (7) which is mounted on the shaft (11) so as to be frictionally engaged depending on the force generated by the adjustment member (9).

2. A pivoting device according to Claim 2, characterised in that the adjustment member (9) is a screw mounted in the pivoting arm (1).

3. A pivoting device according to Claim 1 or 2, characterised in that the adjustment member (9) engages directly on the sleeve (7).

4. A pivoting device according to any one of Claims 1 to 3, characterised in that the sleeve (7) is mounted with press fit in the opening (6) of the pivoting arm (1).

## Revendications

1. Dispositif d'articulation comprenant au moins un bras pivotant (1) qui est monté pivotant sur au moins un support (2) et est monté rotatif sur un arbre (11) qui est lui-même entouré d'une roue libre (16) laquelle permet une rotation de l'arbre (11) pour relever le bras pivotant (1) et empêche le bras pivotant (1) de pivoter en sens inverse, et comprenant aussi un dispositif de freinage (7, 9) qui présente un organe de réglage (9) produisant une force de freinage, qui coopère avec un élément de freinage (7), par rapport auquel on peut faire tourner l'arbre (11) en surmontant la force de freinage lorsqu'on rabat le bras pivotant (1) en sens inverse, et dans lequel l'élément de freinage (7) est une bague montée sur l'arbre (11),
caractérisé en ce que la bague (7) est logée dans une ouverture (6) du bras pivotant (1) et est assemblée solidairement au bras pivotant, et en ce que l'organe de réglage (9) est monté dans le bras pivotant (1) et, pour la création de la force de freinage, peut être mis en pression radialement contre la bague (7) qui est montée sur l'arbre (11) avec une liaison opérant par frottement et qui est fonction de la force exercée par l'organe de réglage (9).

2. Dispositif d'articulation selon la revendication 1,
caractérisé en ce que l'organe de réglage (9) est une vis montée dans le bras pivotant (1).

3. Dispositif d'articulation selon la revendication 1 ou 2,
caractérisé en ce que l'organe de réglage (9) attaque directement la bague (7).

4. Dispositif d'articulation selon une des revendications 1 à 3,
caractérisé en ce que la bague (7) est montée à ajustement à force dans l'ouverture (6) du bras pivotant (1).
